# EUROPÄISCHE PATENTSCHRIFT

(11) **EP 0 644 095 B1**
(45) Veröffentlichungstag und Bekanntmachung des Hinweises auf die Patenterteilung: **25.11.1998**
(21) Anmeldenummer: 94114895.9
(22) Anmeldetag: 21.09.1994
(51) Int. Cl.: B61B 12/12

(54) **Kuppelbare Seilklemme**
Rope coupling clamp
Pince pouvant être accouplée à un câble

(30) Priorität: 21.09.1993 AT 1898/93
(43) Veröffentlichungstag der Anmeldung: 22.03.1995
(73) Patentinhaber: Steurer, Johann, A-6933 Doren (AT)
(72) Erfinder: Schmelzenbach, Josef, A-6933 Doren (AT)
(74) Vertreter: Hefel, Herbert, Dipl.-Ing.

(56) Entgegenhaltungen:
- AT-B- 164 890
- AT-B- 388 346
- DE-A- 2 244 979

## Beschreibung

Die Erfindung bezieht sich auf eine kuppelbare Seilklemme für Seilförderanlagen, zum Transport von Werkstücken in einer Fertigungsanlage mit an ein umlaufendes Förderseil ankuppelbare, die Werkstücke aufnehmendes und von Schienen getragenes Gehänge mit den Merkmalen des Oberbegriffes des Patentanspruches 1.

Aus der DE-OS 22 44 979 ist eine Seilförderanlage für industrielle Zwecke beschrieben mit einem umlaufenden Seil, das zwei Funktionen zu erfüllen hat, nämlich die Funktion eines Tragseiles und die Funktion eines Zugseiles. Andererseits sind im Seilbahnbau Anlagen mit getrennten Zug- und Tragseilen bekannt. Mit der aus der DE-OS 22 44 979 bekannten Einrichtung können keine schweren Lasten transportiert werden. Eine seilbahnähnliche Konstruktion mit Tragseil und Förderseil für schwere Lasten ist in industriellen Fertigungsanlagen nicht brauchbar, da die Positionierung der einzelnen Werkstücke oder Gehänge innerhalb der Werk- oder Montagehalle relativ zu einer Werkzeugmaschine oder einem Werkzeugroboter durch das Tragseil nicht ausreichend genau eingehalten werden kann, abgesehen davon, daß hier noch zusätzlich die Schwingungsfähigkeit des Tragseiles berücksichtigt werden müßte. Es werden daher, um diesem Nachteil zu begegnen, die lastaufnehmenden Gehänge auf ortsfest verlaufenden Lauf- oder Tragschienen abgestützt, und zwar in der Weise, daß das gesamte Gewicht sowohl des Gehänges wie auch des Werkstückes von der Lauf- und Tragschiene übernommen wird. Für den Transport des Gehänges und des Werkstückes dient nun aber ein umlaufendes Förderseil, wobei Maßnahmen vorgesehen sein müssen, um das Gehänge bzw. das von ihm getragene Werkstück von diesem Förderseil ab- bzw. an dieses anzukuppeln. Dadurch kann beispielsweise innerhalb der Fertigungszone ein Pufferbereich dargestellt werden, der seinerseits mit einem Kettentransfer ausgestattet werden kann. Es können hier auch Höhen- und Gefällstrecken überwunden werden, ohne daß Hubeinrichtungen bzw. eigene Hubstationen eingesetzt werden müssen. Das Ankuppeln bzw. Abkuppeln des Gehänges an das Förderseil geschieht über eine kuppelbare oder schaltbare Seilklemme, die neben zumindest einem Laufrad, über das sich das Gehänge auf der Tragschiene abstützt, am Gehänge selbst befestigt ist. Das Förderseil wird zweckmäßigerweise oberhalb sowie seitlich versetzt zur Tragschiene geführt, um die Seilklemmme im wesentlichen mittig über dem Laufrad anordnen zu können, um die Kräfte zweckmäßig in die Konstruktion einzuleiten. Zur Führung des Förderseiles dienen Seilstützräder und/oder Umlenkräder, die an Stützen oder Bügeln befestigt werden, die wiederum an den Laufschienen festgelegt sind. Das Förderseil dient dabei als Antriebselement für eine Einschienenhängebahn mit den als Einzelfahrzeuge ausgebildeten Gehängen.
schiene geführt, um die Seilklemme im wesentlichen mittig über dem Laufrad anordnen zu können, um die Kräfte zweckmäßig in die Konstruktion einzuleiten. Zur Führung des Förderseiles dienen Seilstützräder und/oder Umlenkräder, die an Stützen oder Bügeln befestigt werden, die wiederum an den Laufschienen festgelegt sind. Das Förderseil dient dabei als Antriebselement für eine Einschienenhängebahn mit den als Einzelfahrzeuge ausgebildeten Gehängen.

Kuppelbare bzw. schaltbare Seilklemmen sind in großer Zahl bekannt (AT-PS 164 890; 276 477; 349 058; 370 686; 375 047; 382 127; 388 346; EU-PS 150 701; 174 701; CH-PS 509 900; US-PS 4441 430; 3662 691; 3416 462). Sie sind, unabhängig von ihrer jeweiligen konstruktiven Gestaltung direkt am Gehänge festgelegt. Beispielsweise ist in der AT-PS 164 890 eine Seilkuppelvorrichtung gezeigt und beschrieben, die für Seilschwebebahnen entwickelt wurde, die nur ein Seil besitzen, das gleichzeitig als Zugseil und als Tragseil dient. Dieses Seil läuft dauernd um, wogegen das Gehänge mittels der Seilkuppelvorrichtung längs einer besonderen Kuppelstation mit dem Seil gekuppelt bzw. vom Seil gelöst werden kann. Diese Seilklemmvorrichtung besitzt einen von vier Rädern getragenen Wagen, an welchem über einen ortsfesten Lagerbolzen das Gehänge angelenkt ist. Das Trag- und Zugseil befindet sich stets, unabhängig davon, ob die Klemmvorrichtung aktiviert oder gelöst ist, zwischen den Räderpaaren des Wagens. Das Gehänge ist unmittelbar über dem Lagerbolzen an diesem Wagen angelenkt und von ihm getragen. Zwischen dem Wagen und dem Gehänge ist ein mit der Achse der einen Klemme verschwenkbarer Hebel verbunden, mit welchem über ein Langloch und einen Bolzen das Gehänge in Wirkverbindung steht, das beim Schließen bzw. beim Öffnen der Klemme um den am Wagen ortsfesten Lagerbolzen geschwenkt wird zur Verlagerung des Schwerpunktes. Auf freier Strecke, also außerhalb der Kuppelstationen, übernimmt das Seil sowohl die gesamte Last des Gehänges wie auch dessen Transport.

Solche bekannte Seilklemmen können nun für Anlagen der eingangs geschilderten Art nicht verwendet werden, da keine Möglichkeit und auch keine Notwendigkeit besteht, mit der vom Förderseil gelösten, offenen Klemme unterhalb des Förderseiles durchzufahren, was bei Seilförderanlagen der eingangs geschilderten Art jedoch notwendig ist, bei welchen beispielsweise die ortsfest verlaufende Tragschiene für das Gehänge mit Weichen bestückt ist. Auch müssen horizontale Seilrollen oder Seilstützräder, wie sie bevorzugt im Antriebsbereich vorgesehen sind, passiert werden können.

Ausgehend von diesem Stand der Technik schlägt die Erfindung zur Lösung der geschilderten Aufgabe jene Maßnahme vor, die Inhalt und Gegenstand des kennzeichnenden Teiles des Patentanspruches 1 ist. Die erfindungsgemäße Seilklemme ist nicht für Seilschwebebahnen vorgesehen und für solche auch nicht verwendbar, sondern für Seilforderanlagen für industrielle Zwecke. Eine solche industrielle Seilförderanlage besteht aus einem ortsfest angeordneten Schienensystem, das in der Regel in sich geschlossen ausgebildet ist. Auf diesem ortsfesten Schienensystem laufen Fahrzeuge. Mit diesen Fahrzeugen oder Wagen sind Gehänge verbunden, die gewichtige Werkstücke tragen, die innerhalb dieser Anlage unterschiedlichen Montage- und/oder Fertigungsstationen zuzustellen sind. Um diese Fahrzeuge entlang diesem Schienensystem zu bewegen, dient ein umlaufendes Transportseil. Die genannten Fahrzeuge mit der angehängten Last werden zum Transport von einer Montage- oder Fertigungsstelle zur anderen an das umlaufende Seil angeklemmt. Auf eine solche Seilklemme in einer solchen Anlage bezieht sich die Erfindung. Das erwähnte ortsfeste Schienensystem besitzt auch Weichen und Abzweigungen. Das der Erfindung zugrunde liegende Problem liegt nun darin, daß Maßnahmen vorzusehen sind, daß der auf dem Schienensystem verfahrbare Wagen mit dem Gehänge bei gelöster, also offener Klemme das oberhalb der Schiene verlaufende Förderseil passieren kann und daß auch die Seilrollen passiert werden können, die entlang des Schienensystems zur Führung des Förderseiles notwendig sind.

Zweckmäßige Ausgestaltungen der Erfindung werden anhand der Zeichnung näher beschrieben, ohne dadurch die Erfindung auf das gezeigte Ausfuhrungsbeispiel einzuschränken. Es zeigen:
Fig. 1 schematisch ein Gehänge mit der kuppelbaren Seilklemme, der ortsfesten Tragschiene und der Verschwenkmöglichkeit der Klemme; Fig. 2 eine Draufsicht auf die kuppelbare Klemme; Fig. 3 ein Detail der Klemme im Längsschnitt; Fig. 4 die geschlossene Klemme, zum Teil geschnitten in Seitensicht; Fig. 5 die offene Klemme, zum Teil geschnitten in Seitensicht.

Entlang einer industriellen Fertigungsstrecke verläuft die ortsfeste Tragschiene 1, an und auf welcher ein Gehänge 2 mittels Lauf- und Stützrädern 3 verfahrbar ist. Hier nicht dargestellte Seitenführungsrollen, die an der Tragschiene 1 seitlich anliegen, sichern die Lage des Lauf- und Stützrades 3. Am Gehänge 2 sind Werkstücke 14 Führungsschienen vorgesehen, ferner ist eine Führungskulisse vorhanden für den kugelartigen Wälzkörper 15, der an einem Hebel 16 gelagert ist, welcher um die Achse 9 schwenkbar ist und mit welchem die Klemme geöffnet bzw. geschlossen werden kann. Durch diese hier nicht dargestellte Führungskulisse wird der Wälzkörper 15 bzw. der damit verbundene schwenkbare Hebel 16 in der aus Fig. 1 ersichtlichen Lage verschwenkt, wobei nach dem Öffnen der Klemme (Stellung II - Fig. 1) der mit dem Klemmenrahmen 6 fest verbundene Klemmbacken 11 über das Tragseil 4 angehoben und anschließend die Klemme als Ganzes um die Achsen 8 und 9 mittels des Lenkers 7 nach unten verschwenkt wird, bis der Wälzkörper 15 die mit III bezeichnete Lage erreicht hat, in der die Klemme sich nun unterhalb des Förderseiles 4 befindet (Fig. 1), so daß das Gehänge unterhalb des Förderseiles 4 im Bedarfsfall durchfahren kann. Der Normalabstand der Achse des Klemmenmaules von der am Klemmenrahmen 6 befindlichen Schwenkachse 9 des Lenkers 7 ist etwa gleich groß, evtl. etwas größer als der gegenseitige Abstand der beiden Schwenkachsen 8 und 9 des Lenkers 7. Die untere Schwenkachse 8 des Lenkers 7 ist am Gehänge 2 festgelegt.

Fig. 2 zeigt nun die Seilklemme nach Fig. 1 in Draufsicht. Der eine Klemmbacken 11 ist Teil des Klemmenrahmens 6, der umfangsgeschlossen ausgebildet ist, wobei die beiden Rahmenseiten 17 an der vom Klemmbacken 11 abgewandten Seite mit Querholmen 18 und 19 verbunden sind, die bezüglich der die Rahmenseiten 17 beinhaltenden Rahmenebene oberhalb bzw. unterhalb derselben liegen. An diesen Querholmen 18 und 19 sind frei drehbare Führungsrollen 13 und 14 gelagert, die in den Schaltstationen mit hier nicht dargestellten Führungsschienen zusammenwirken.

Der Schwenkhebel 16, mit welchem die Klemmbacken 11, 12 betätigt werden, ist U-förmig gestaltet, und dieser U-förmig gestaltete Hebel 16 nimmt zwischen seinen beiden Schenkeln 33 den Klemmenrahmen 6 auf, wobei die Schwenkachse dieses Hebels 16 zusammenfällt mit der Schwenkachse 9 der Lenker 7 bzw. des Klemmenrahmens 6. Der Querholm 20 des U-förmigen Hebels 16 trägt an seiner Außenseite einen kugelartigen, frei drehbaren Wälzkörper 15.

Der bewegliche Klemmbacken 12 ist mit einem Schaft 21 verbunden, der von einer aus zwei Hülsenteilen 22 und 23 bestehenden Hülse aufgenommen ist. An ihren einander abgewandten Seiten besitzen diese Hülsenteile 22 und 23 je einen Bund 24 und 25, an welchem ein aus Tellerfedern bestehendes Federpaket 26 anliegt. Die einander zugewandten Stirnseiten der Hülsenteile 22 und 23 sind mit ineinander greifenden Klauen bestückt. Aus Fig. 3 ist erkennbar, daß die Hülsenteile achsial gegeneinander verschiebbar gelagert sind. Der Boden des Hülsenteiles 23 ist durchbohrt und durch die hier vorgesehene Bohrung ragt eine Verbindungsschraube, die in den Schaft 21 eingedreht und hier festgelegt ist. Der Hülsenteil 23 trägt an seiner dem Klemmbacken 12 abgewandten Seite eine Gabel 27, die quer von einer Welle 28 durchsetzt ist. Im Zwischenraum der Gabel 27 und auf der Welle 28 ist eine Druckrolle 29 drehbar gelagert. Die Welle 28 ist so lang, daß ihre Wellenenden in Langlochschlitze 30 eingreifen, die in den Rahmenseiten 17' ausgespart sind und darüberhinaus diese Rahmenseite 17 nach außen hin etwas überragen. Die Innenseite des Querholmes 20 besitzt eine zylindrische Wölbung 31, deren Krümmung jener der Druckrolle 29 entspricht, so daß Druckrolle 29 und die erwähnte Wölbung 31 rastend ineinandergreifen, wenn die Klemme geschlossen ist (Fig. 4).

Zwei hakenartige Höcker 32 sind an den Schenkeln 33 des U-förmigen Hebels 16 festgelegt und liegen im Bereich der Langlochausnehmungen 30 der Rahmenseiten 17, gegenüber welchen die Enden der Welle 28 etwas vorstehen (Fig. 2).

Die Funktionsweise der Seilklemme ergibt sich aus deren konstruktivem Aufbau. Bei geschlossener, das Förderseil fassender Klemme (Fig. 4) werden über das Federpaket 26 die Klemmbacken 11 und 12 gegeneinander gepreßt. Der Querhorn 20 des Hebels 16 befindet sich in seiner Raststellung, in der die Wölbung 31 an der Druckrolle 29 anliegt. Das sich bewegende Förderseil nimmt nun über diese geschlossene Klemme das an der Tragschiene 1 abgestützte Gehänge mit. Läuft das Gehänge 2 und damit die Seilklemme in eine Schaltstation ein, so wird vorerst die Seilklemme in ihrer aus Fig. 4 ersichtlichen Lage dadurch gehalten, daß die Führungsrollen 13 und 14 an Führungsschienen entlanglaufen. Gleichzeitig fährt der kugelartige Wälzkörper 15 in eine räumlich gekrümmte Führungskulisse ein, die nun den Hebel 16 nach unten zieht (Fig. 5), wodurch die Druckrolle 29 ihr Widerlager verliert, und unter der Wirkung der vorgespannten Feder weicht nun die Druckrolle 29 nach rechts (Fig. 5) aus, wobei die Klemme geöffnet wird. Die hakenartigen Höcker 32, die sich mit dem schwenkbaren Hebel 16 nach unten bewegen, unterstützen diese Verschiebebewegung, da sie sich nun an den gegenüber den Rahmenseiten 17 vorstehenden Enden der Welle 28 abstützen und darüberhinaus begrenzen sie die Schwenkbewegung des Hebels 16 gegenüber dem Klemmenrahmen 6 (Fig. 5). Die Klemme ist nun offen, und in der Folge wird nun durch die erwähnte, hier nicht dargestellte Führungskulisse und den von ihr formschlüssig gefaßten Wälzkörper 15 die Klemme als Ganzes um die Achse 8 verschwenkt, wobei sie vorerst etwas angehoben wird, so daß der Klemmbacken 11 über das Förderseil 4 hinweggehoben wird (Fig. 1). Die untere Endlage der so verschwenkten Seilklemme gegenüber dem Gehänge 2 ist in Fig. 1 durch die Position III veranschaulicht. Soll das Gehänge wiederum an das Förderseil 4 angekuppelt werden, so laufen die geschilderten Bewegungen in umgekehrter Reihenfolge ab.

### Legende zu den Hinweisziffern:

- 1: Tragschiene
- 2: Gehänge
- 3: Lauf- und Stützrad
- 4: Förderseil
- 5: Seilklemme
- 6: Klemmenrahmen
- 7: Lenker
- 8: Schwenkachse
- 9: Schwenkachse
- 10: Gerade
- 11: Klemmbacke
- 12: Klemmbacke
- 13: Führungsrolle
- 14: Führungsrolle
- 15: kugelartiger Wälzkörper
- 16: Hebel
- 17: Rahmenseite
- 18: Querholm
- 19: Querholm
- 20: Querholm
- 21: Schaft
- 22: Hülsenteil
- 23: Hülsenteil
- 24: Bund
- 25: Bund
- 26: Federpaket
- 27: Gabel
- 28: Welle
- 29: Druckrolle
- 30: Langlochschlitz
- 31: Wölbung
- 32: hakenartiger Höcker
- 33: Schenkel

## Patentansprüche

1. Kuppelbare Seilklemme für Seilförderanlagen zum Transport von Werkstücken in einer Fertigungsanlage mit einem an ein umlaufendes Förderseil (4) ankuppelbaren, die Werkstücke aufnehmenden und von Schienen (1) getragenen Gehänge (2) und die Seilklemme (5) mindestens zwei das Förderseil (4) fassende Klemmbacken (11, 12) aufweist, wobei der eine Klemmbacken (11) an einem Klemmenrahmen (6) festgelegt ist und der andere Klemmbacken (12) mittels Federkraft an das Förderseil (4) anpreßbar und von diesem durch einen am Klemmenrahmen (6) schwenkbar gelagerten, von einer ortsfesten Kulisse steuerbaren Hebel (16) abhebbar ist, dadurch gekennzeichnet, daß der Klemmenrahmen (6) mittels mindestens eines schwenkbar gelagerten Lenkers (7) am Gehänge (2) angelenkt ist und bei am Förderseil (4) festgelegter Seilklemme (5) der Lenker (7) bzw. die seine beiden Schwenkachsen (8, 9) verbindende Gerade (10) etwa vertikal steht, wobei die Schwenkachsen (8, 9) des Lenkers (7) parallel liegen zur Achse des durch die beiden Klemmbacken (11, 12) gebildeten Klemmenmaules der Seilklemme (5) und bei offenem Klemmenmaul und mittels des Lenkers (7) seitlich vom Tragseil (4) abgeschwenkter Klemme (5) das Klemmenmaul seitlich und unterhalb des Förderseiles (4) liegt.

2. Kuppelbare Seilklemme nach Anspruch 1, dadurch gekennzeichnet, daß der Normalabstand der Achse des Klemmenmaules von der am Klemmenrahmen (6) befindlichen Schwenkachse (9) des Lenkers (7) etwa gleich groß, evtl. etwas größer ist als der gegenseitige Abstand der beiden Schwenkachsen (8, 9) des Lenkers (7).

3. Kuppelbare Seilklemme nach einem der Ansprüche 1 oder 2, dadurch gekennzeichnet, daß die Schwenkachse (9) des Lenkers (7) am Klemmenrahmen (6) und die Schwenkachse des von einer Kulisse steuerbaren, der Verschiebung des beweglichen Klemmbackens (12) dienenden Hebels (16) zusammenfallen.

4. Kuppelbare Seilklemme nach Anspruch 1, dadurch gekennzeichnet, daß der den einen Klemmenbacken (11) aufweisende Klemmenrahmen (6) umfangsgeschlossen ist und an der dem Klemmenbacken (11) abgewandten Seite an oberhalb bzw. unterhalb des Klemmenrahmens (6) festgelegten Querholmen (18, 19) frei drehbare Führungsrollen (13, 14) gelagert sind, deren Achsen rechtwinkelig zur Achse des Klemmenmaules stehen.

5. Kuppelbare Seilklemme nach Anspruch 1, dadurch gekennzeichnet, daß der beweglich gelagerte Klemmbacken (12) einen seitlich stehenden, einen ein Federpaket (26) durchsetzenden Schaft (21) aufweist, dessen dem Klemmbacken (12) abgewandte Seite eine Druckrolle (29) trägt, die mit dem die Klemme betätigenden, schwenkbaren Hebel (16) in Wirkverbindung bringbar ist.

6. Kuppelbare Seilklemme nach Anspruch 5, dadurch gekennzeichnet, daß die Druckrolle (29) von einer Welle (28) durchsetzt ist und diese Welle mindestens so lang wie der Klemmenrahmen (6) breit ist und die Enden der Welle (28) in im Klemmenrahmen (6) vorgesehene Langlochausnehmungen (30) ragen.

7. Kuppelbare Seilklemme nach Anspruch 1 oder 5, dadurch gekennzeichnet, daß der kulissengesteuerte schwenkbare Hebel (16) U-förmig ist und der Klemmenrahmen (6) zwischen den Schenkeln (33) des U-förmigen Hebels (16) liegt und am Querholm (20) des U-förmigen Hebels (6) und an seiner den Klemmbacken (11, 12) abgewandten Seite ein kugelartiger Wälzkörper (15) frei drehbar gelagert ist und die Innenseite des Querholmes (20) bei geschlossener Klemme an der Druckrolle (29) rastend anliegt.

8. Kuppelbare Seilklemme nach Anspruch 5, dadurch gekennzeichnet, daß der Schaft (21) des verschiebbar gelagerten Klemmbackens (12) von einer in Längsrichtung unterteilten Hülse aufgenommen ist und die Hülsenteile (22, 23) an ihren einander abgewandten Seiten je einen Bund (24, 25) tragen, an welchen das Federpaket (26) anliegt und der dem Klemmbacken (12) benachbart liegende Hülsenteil (22) am Schaft (21) dieses Klemmbackens (12) festgelegt ist und der andere Hülsenteil (23) gegenüber dem Schaft (21) bzw. dem anderen Hülsenteil (22) verschiebbar gelagert ist.

9. Kuppelbare Seilklemme nach Anspruch 8, dadurch gekennzeichnet, daß der beweglich am Schaft (21) gelagerte Hülsenteil (23) an seiner dem Klemmbacken (12) abgewandten Seite nach Art einer Gabel (27) ausgebildet ist und die Druckrolle (29) sowie deren im Klemmrahmen (6) geführte Welle (28) in dieser Gabel (27) gehalten sind.

10. Kuppelbare Seilklemme nach Anspruch 6, dadurch gekennzeichnet, daß die Enden der Welle (28) gegenüber den Rahmenseiten (17) vorstehen und an den Schenkeln (33) des Hebels (16) hakenartige Höcker (32) festgelegt sind, die bei offener Klemme an den vorstehenden Enden der Welle (28) formschlüssig anliegen und damit den Schwenkwinkel zwischen Klemmenrahmen (6) und Hebel (16) begrenzen.

11. Kuppelbare Seilklemme nach Anspruch 4, dadurch gekennzeichnet, daß die Führungsrollen (13 und 14) an den den Klemmbacken (11, 12) abgewandten Seiten der Querholme (18, 19) festgelegt sind.

12. Kuppelbare Seilklemme nach einem der Ansprüche 1 bis 11, dadurch gekennzeichnet, daß der Schwenkwinkel zwischen dem Klemmenrahmen (6) und dem Hebel (16) ca. 20 Winkelgrade beträgt.

13. Kuppelbare Seilklemme nach einem der Ansprüche 1 bis 12, daß bei geschlossener und am Förderseil (4) festgelegter Seilklemme die die Schwenkachsen (8, 9) des Lenkers (7) verbindende Gerade etwas gegen das Förderseil hin geneigt ist und der Neigungswinkel etwa 10 bis 15° beträgt.

## Claims

1. A connectible cable clamp for cable conveyors for transporting production parts in a manufacturing plant, comprising suspension gear (2) which may be connected to a circulating conveyor cable (4), holds the production parts and is supported by rails (1), and the cable clamp (5) has at least two clamping jaws (11,12) gripping the conveyor cable (4), wherein one clamping jaw (11) is fixed to a clamp frame (6) and the other clamping jaw (12) may be pressed against the conveyor cable (4) by means of spring force and lifted off the said conveyor cable by means of a lever (16) which is pivotally mounted on the clamp frame (6) and is controllable by a fixed slotted link, characterised in that the clamp frame (6) is linked to the suspension gear (2) by means of at least one pivotally mounted link (7) and, when the cable clamp (5) is fixed to the conveyor cable (4), the link (7) or the straight line (10) joining its two axes of rotation (8,9), is approximately vertical, wherein the axes of rotation (8,9) of the link (7) lie parallel to the axis of the clamp mouth of the cable clamp (5) formed by the two clamping jaws (11,12), and when the clamp mouth is open and the clamp (5) is pivoted laterally off the supporting cable (4) by means of the link (7), the clamp mouth is located at the side of and underneath the conveyor cable (4).

2. A connectible cable clamp according to claim 1, characterised in that the standard distance of the axis of the clamp mouth from the axis of rotation (9) of the link (7) located on the clamp frame (6) is approximately the same as, possibly slightly greater than, the distance between the two axes of rotation (8,9) of the link (7).

3. A connectible cable clamp according to one of claims 1 or 2, characterised in that the axis of rotation (9) of the link (7) on the clamp frame (6) and the axis of rotation of the lever (16) controllable by a slotted link and used for displacing the movable clamping jaw (12) coincide.

4. A connectible cable clamp according to claim 1, characterised in that the clamp frame (6) having one clamping jaw (11) is peripherally closed and, on the side directed away from the clamping jaw (11), freely rotatable guide rollers (13,14) are mounted on transverse spars (18,19) fixed above or beneath the clamp frame (6), the axes of the said guide rollers being at right angles to the axis of the clamp mouth.

5. A connectible cable clamp according to claim 1, characterised in that the movably mounted clamping jaw (12) has a shaft (21) which is positioned laterally and passes through a spring assembly (26), the side of the said shaft directed away from the clamping jaw (12) bearing a pressure roller (29) which may be brought into operative connection with the pivotable lever (16) operating the clamp.

6. A connectible cable clamp according to claim 5, characterised in that the pressure roller (29) has a shaft (28) passing therethrough and this shaft is at least as long as the width of the clamp frame (6) and the ends of the shaft (28) project into oblong recesses (30) provided in the clamp frame (6).

7. A connectible cable clamp according to claim 1 or 5, characterised in that the pivotable lever (16) controlled by the slotted link is U-shape and the clamp frame (6) is located between the legs (33) of the in-shape lever (16), and a spherical rolling body (15) is mounted, rotatable freely, on the transverse spar (20) of the U-shape lever (6) [sic, recte 16] and on the side thereof directed away from the clamping jaws (11,12), and, when the clamp is closed, the inside of the transverse spar (20) adjoins the pressure roller (29) in a detent action.

8. A connectible cable clamp according to claim 5, characterised in that the shaft (21) of the displaceably mounted clamping jaw (12) is held by a sleeve which is divided in the longitudinal direction and, on their sides directed away from one another, the sleeve parts (22,23) bear respective flanges (24,25) which the spring assembly (26) adjoins, and the sleeve part (22) located next to the clamping jaw (12) is fixed to the shaft (21) of this clamping jaw (12) and the other sleeve part (23) is mounted so as to be displaceable relative to the shaft (21) or to the other sleeve part (22).

9. A connectible cable clamp according to claim 8, characterised in that, on its side directed away from the clamping jaw (12), the sleeve part (23) displaceably mounted on the shaft (21) is constructed like a fork (27) and the pressure roller (29) and the shaft (28) thereof guided in the clamp frame (6) are held in this fork (27).

10. A connectible cable clamp according to claim 6, characterised in that the ends of the shaft (28) protrude relative to the frame sides (17) and hook-like protuberances (32) are fixed to the legs (33) of the lever (16), these protuberances adjoining the protruding ends of the shaft (28) in a positively locking manner when the clamp is open and thereby limiting the pivoting angle between the clamp frame (6) and the lever (16).

11. A connectible cable clamp according to claim 4, characterised in that the guide rollers (13 and 14) are fixed to the sides of the transverse spars (18,19) directed away from the clamping jaws (11,12).

12. A connectible cable clamp according to one of claims 1 to 11, characterised in that the pivoting angle between the clamp frame (6) and the lever (16) is approximately 20 angular degrees.

13. A connectible cable clamp according to one of claims 1 to 12, characterised in that, when the cable clamp is closed and fixed in place on the conveyor cable (4), the straight line joining the axes of rotation (8,9) of the link (7) is slightly inclined towards the conveyor cable and the angle of inclination is about 10 to 15°.

## Revendications

1. Pince à câble accouplable, pour installations utilisant un câble pour transporter des pièces dans une installation de fabrication, comportant une suspension (2) accouplable à un câble tracteur (4) circulant, accueillant les pièces et portée par des rails (1), la pince à câble (5) disposant d'au moins deux mors de serrage (11, 12) saisissant le câble (4) et dont l'un (11) est fixé sur un cadre de pince (6) tandis que l'autre (12) peut être appliqué par la force du ressort sur le câble (4) et dégagé de celui-ci par soulèvement produit par un levier (16) commandé par une coulisse fixe, ce levier étant monté basculant sur le cadre de pince (6),
caractérisée en ce que
le cadre de pince (6) est articulé à la suspension (2) par au moins une bielle (7) (bras oscillant) montée basculante et lorsque la pince de serrage (5) est fixée sur le câble tracteur (4), la bielle (7) c'est-à-dire la ligne droite (10) reliant ses axes de basculement (8, 9) est verticale, ces axes (8, 9) étant parallèles à l'axe de la mâchoire de serrage défini par les deux mors (11, 12) de la pince de serrage (5) tandis que, lorsque cette mâchoire est ouverte et que la pince est basculée sur le côté du câble porteur (4) par l'action de la bielle (7), la mâchoire se trouve sur le côté et en dessous du câble tracteur (4).

2. Pince à câble selon la revendication 1,
caractérisée en ce que
l'intervalle séparant normalement l'axe de la mâchoire de serrage de l'axe de basculement (9) de la bielle (7) situé sur le cadre de serrage (6) est sensiblement égal, éventuellement un peu supérieur à la distance entre les deux axes de basculement (8, 9) de la bielle (7).

3. Pince à câble selon une des revendications 1 et 2,
caractérisée en ce que
l'axe de basculement (9) de la bielle (7) sur le cadre de pince (6) coïncide avec l'axe de basculement du levier (16) commandé par une coulisse et servant à faire coulisser le mors mobile (12).

4. Pince à câble selon la revendication 1,
caractérisée en ce que
le cadre de pince (6) portant le mors de serrage (11) a une périphérie fermée et qu'une barre transversale (18, 19) fixée du côté éloigné du mors (11), au-dessus ou en dessous du cadre (6) porte trois galets de guidage (13, 14) tournant librement et dont les axes sont perpendiculaires à l'axe de la mâchoire de serrage.

5. Pince à câble selon la revendication 1,
caractérisée en ce que
le mors de serrage (12) monté mobile comprend une tige disposée sur le côté, traversant un paquet de ressorts (26) et portant sur son côté éloigné du mors de serrage (12) un galet de pression (29) qui peut être amené à coopérer avec le levier basculant (16) actionnant la pince.

6. Pince à câble selon la revendication 5,
caractérisée en ce que
le galet de pression (29) est traversé par un arbre (28) au moins aussi long que le cadre de châssis (6) est large, les extrémités de cet arbre dépassant des évidements en forme de boutonnières (30) prévus dans le cadre de pince (6).

7. Pince à câble selon l'une des revendications 1 ou 5,
caractérisée en ce que
le levier basculant (16) que commande la coulisse a la forme d'un U entre les branches (33) duquel est monté le cadre de pince (6) tandis que sur la barre transversale (20) du levier en U et du côté éloigné aux mors de serrage (11, 12) est monté en rotation libre un corps roulant (15) de forme sphérique et la face intérieure de la barre transversale (20) étant en appui bloquant sur le galet de pression (29) quand la pince est serrée.

8. Pince à câble selon la revendication 5,
caractérisée en ce que
la tige (21) du mors de serrage (12) monté coulissant est logée dans une douille divisée dans sa longueur, les parties de douille (22, 23) portant chacune sur le côté en regard de l'autre partie un collet (24, 25) sur lequel s'appuie le paquet de ressorts (26), la partie de douille (22) voisine du mors de serrage (12) étant fixée sur la tige (21) de ce mors de serrage (12) tandis que l'autre partie de douille (23) peut coulisser par rapport à l'arbre (21) c'est-à-dire par rapport à l'autre partie de douille (22).

9. Pince à câble selon la revendication 8,
caractérisée en ce que
la partie de douille (23) montée coulissante sur la tige (21) a, du côté éloigné du mors de serrage (12), la forme d'une sorte de fourche (27), le galet de pression (29) ainsi que son arbre (28) guidé dans le cadre de pince (6) se trouvant à l'intérieur de cette fourche (27).

10. Pince à câble selon la revendication 6,
caractérisée en ce que
les extrémités de l'arbre (28) dépassent les côtés (17) du cadre et sur les branches (33) du levier (16) sont fixées des saillies (32) en forme de crochet qui, lorsque la pince est ouverte, sont appliquées avec verrouillage par combinaison de formes sur les extrémités dépassantes de l'arbre (28) et limitent ainsi l'angle de basculement du cadre de pince (6) par rapport au levier (16).

11. Pince à câble selon la revendication 4,
caractérisée en ce que
les galets de guidage (13 et 14) sont fixés sur les côtés des barres transversales (18, 19) les plus éloignées des mors de serrage (11, 12).

12. Pince à câble selon l'une des revendications 1 à 11,
caractérisée en ce que
l'angle de basculement du cadre de pince (6) par rapport au levier (16) est d'environ vingt degrés d'angle.

13. Pince à câble selon l'une des revendications 1 à 12,
caractérisée en ce que
lorsque la pince de serrage est fermée et fixée sur le câble tracteur (4), la droite reliant les axes de basculement (8, 9) de la bielle (7) est inclinée par rapport au câble d'un angle de 10° à 15° environ.
